# EUROPÄISCHE PATENTANMELDUNG

(11) **EP 4 672 776 A1**
(43) Veröffentlichungstag der Anmeldung: **31.12.2025**
(21) Anmeldenummer: 24184924.9
(22) Anmeldetag: 27.06.2024
(51) Int. Cl.: H04R 1/28, H04R 1/10

(54) **AKUSTISCHES KUHSCHWANZFILTER**

(71) Anmelder: Sonova Consumer Hearing GmbH, 30900 Wedemark (DE)
(72) Erfinder: SCHUNACK, David, 30938 Burgwedel (DE); BONIN, Grit, 30853 Langenhagen (DE)

(57) **Zusammenfassung**

Um den Frequenzgang von Kopfhörern anzupassen, werden verschiedene Filter benutzt, darunter auch Shelving- oder Kuhschwanzfilter. Allerdings werden diese meist elektronisch realisiert. Bei drahtgebundenen Kopfhörern ohne eigene Spannungsversorgung ist jedoch keine elektronische Signalverarbeitung möglich. Um ein akustisches Shelvingfilter zu realisieren, wird ein akustisches Dämpfungselement (DD) mit einem flächigen, akustisch wirksamen Dämpfungsmaterial in einem im Verhältnis zum Durchmesser des Schallwandlers (W) geringen Abstand (d) vor der Abstrahlfläche des Schallwandlers platziert. Dabei bildet es einen umlaufenden Luftspalt (AG) gegenüber der Abstrahlfläche des Wandlers. Akustische Eigenschaften des Shelvingfilters lassen sich durch die Größe und das Material des Dämpfungselements (DD) sowie dessen Abstand zur Schallwand (SW) oder zum Wandler (W) steuern.

## Beschreibung

Die vorliegende Erfindung betrifft ein akustisches Filter, insbesondere ein akustisches Shelvingfilter, das im Deutschen auch als Kuhschwanzfilter bezeichnet wird.

### Hintergrund

Eines der Hauptziele bei der akustischen Entwicklung von Kopfhörern ist es, einen Frequenzgang zu erreichen, der bestimmten klanglichen Vorgaben entspricht. Beispielsweise soll der Frequenzgang in einem möglichst großen Bereich möglichst linear sein. Dafür stehen verschiedene Mittel zur Verfügung, insbesondere Filter. Elektronische Filter, die das vom Kopfhörer wiederzugebende elektrische Signal verändern, etwa Hochpassfilter, Tiefpassfilter, Bandpassfilter, Shelvingfilter sowie Equalizer, sind in vielen Varianten bekannt. Im Gegensatz zu Tiefpass-, Hochpass- oder Bandpassfiltern haben Shelvingfilter bekanntlich Übertragungsfunktionen, die bei hohen und niedrigen Frequenzen verschiedene, aber im Wesentlichen jeweils konstante Werte aufweisen.

Wenn es sich um einen drahtgebundenen Kopfhörer ohne eigene Spannungsversorgung handelt, ist keine elektronische Verarbeitung möglich, so dass sich die Mittel auf rein mechanische Konstruktionen wie Dämpfungen, Kanäle und Volumina reduzieren. Hiermit lassen sich in grundsätzlich bekannter Weise Hochpass-, Tiefpass- und Bandpassfilter realisieren, so dass die Übertragungsfunktion eines Kopfhörers in gewissen Grenzen beeinflusst und der Frequenzgang eingestellt werden kann. Diese Grenzen sind gegeben durch den verfügbaren Bauraum, die Materialeigenschaften und die Materialtoleranzen.

Es ist jedoch bisher keine Möglichkeit bekannt, mit mechanischen oder akustischen (d.h. nicht-elektronischen) Mitteln ein Shelvingfilter oder Kuhschwanzfilter zu konstruieren. Dieses kann aber zum Einstellen des Frequenzgangs eines Kopfhörers vorteilhaft sein, insbesondere wenn es sich um ein Shelvingfilter mit Tiefpassfunktion handelt. Bei dieser Variante werden bekanntlich die tieferen Frequenzen weniger gedämpft als die höheren. Somit könnte durch ein solches Shelvingfilter die Basswiedergabe des Kopfhörers verbessert werden. Des Weiteren kann durch akustische Optimierung des Kopfhörers eine zusätzliche elektronische Verarbeitung des Audiosignals minimiert werden, was beispielsweise zu einer Reduktion des Energiebedarfs des Hörers führen kann. Ebenso kann eine auf mechanischen oder akustischen Mitteln basierende Bandsperre vorteilhaft sein.

### Zusammenfassung der Erfindung

Der vorliegenden Erfindung liegt daher die Aufgabe zu Grunde, ein passives Filter und insbesondere ein Shelving- oder Kuhschwanzfilter anzugeben, das auf mechanischer bzw. akustischer Basis arbeitet und keine eigene elektronische Signalverarbeitung erfordert. Die Aufgabe wird durch eine Vorrichtung gemäß Anspruch 1 gelöst. Der Anspruch 9 betrifft einen erfindungsgemäßen Kopfhörer.

Erfindungsgemäß enthält ein akustisches Shelving- oder Kuhschwanzfilter für einen Schallwandler ein akustisches Dämpfungselement mit einem flächigen, akustisch wirksamen Dämpfungsmaterial, das in einem im Verhältnis zum Durchmesser des Schallwandlers geringen Abstand vor der Abstrahlfläche des Schallwandlers platziert werden kann und dabei einen im Wesentlichen umlaufenden Luftspalt gegenüber der Abstrahlfläche bildet. Beispielsweise wird vor einem Schallwandler mit einer runden Membran, der in einer Schallwand eines Kopfhörers platziert ist, ein im Wesentlichen ringförmiger Luftspalt gebildet. Das akustisch wirksame Dämpfungsmaterial ist flächig. Es hat einen definierten spezifischen akustischen Widerstand und weist in einer Ausführungsform eine geschlossene Fläche ohne Öffnungen oder in einer anderen Ausführungsform, z. B. für ringförmige Schallwandler oder zum Erreichen einer Funktion als Bandsperre, eine ringförmige Fläche auf.

Weitere vorteilhafte Ausführungsformen werden in den Ansprüchen 2-8 und 10-12 beschrieben.

### Kurze Beschreibung der Zeichnungen

Weitere Einzelheiten und vorteilhafte Ausführungsformen sind in den Zeichnungen dargestellt. Darin zeigt
- Fig. 1: Ansichten einer konventionellen Akustikeinheit eines Kopfhörers mit bzw. ohne Ohrpolster;
- Fig. 2: eine Schnittansicht der erfindungsgemäßen Akustikeinheit mit Ohrpolster;
- Fig. 3: einen Schnitt durch die erfindungsgemäße Akustikeinheit;
- Fig. 4: Frequenzgänge eines Kopfhörers (HD800S) mit der erfindungsgemäßen Akustikeinheit in verschiedenen Varianten;
- Fig. 5: eine Pegelabsenkung durch Veränderung des Abstandes einer Scheibe mit D=54 mm und Dämpfungsmaterial mit 300 Ns/m³;
- Fig. 6: eine Pegelabsenkung durch Veränderung des Abstandes einer Scheibe mit D=42 mm und Dämpfungsmaterial mit 80 Ns/m³;
- Fig. 7: Frequenzgänge eines Kopfhörers (HD560S) mit der erfindungsgemäßen Akustikeinheit und mit konventioneller Akustikeinheit;
- Fig. 8: prinzipielle Frequenzgänge von Tiefpass-, Hochpass- und Shelvingfiltern;
- Fig. 9: einen Ringwandler mit Befestigungspunkten für ein Shelvingfilter; und
- Fig. 10: einen Frequenzgang einer Bandsperre.

### Detaillierte Beschreibung der Erfindung

Die Akustikeinheit eines Kopfbügel-Kopfhörers besteht üblicherweise aus einer Schallwand mit einem Lautsprecherwandler. Diese können von einem Gehäuse umgeben sein. Die Schallwand hat um den Wandler herum Öffnungen, die mit akustisch durchlässigem Material abgedeckt sind. Dadurch entsteht eine definiert offene schallabstrahlende Fläche, bestehend aus dem Wandler und den Öffnungen, die über ein Ohrpolster an den Kopf angekoppelt werden kann. Fig. 1 zeigt zwei Ansichten einer konventionellen Akustikeinheit eines Kopfhörers. Dabei ist bei der linken Ansicht das Ohrpolster P zu sehen, während es bei der rechten Ansicht abgenommen wurde. Vor dem Wandler befindet sich ein Berührschutz B für die Membran, der auch weitere Funktionen haben kann, wie z.B. eine Wirkung als Resonator und/oder als akustisches Tiefpassfilter.

Um ein akustisches Kuhschwanzfilter zu realisieren, wird eine Fläche vor dem Wandler komplett mit einem akustisch wirksamen Dämpfungsmaterial belegt. Die Fläche hat einen im Verhältnis zum Durchmesser des Schallwandlers geringen Abstand zur Schallwand, sodass ein Ringspalt zwischen dem flächigen Dämpfungsmaterial und der Schallwand bzw. dem Wandler entsteht. Tiefe Frequenzen können sich über den Ringspalt im vorderen Volumen ausbreiten und zum Ohr gelangen, ohne durch das flächige Dämpfungsmaterial behindert zu werden. Hohe Frequenzen dagegen werden durch die zunehmende Bündelung gerichteter abgestrahlt und können nur zum Ohr gelangen, indem sie das Dämpfungsmaterial passieren, nicht aber den Ringspalt. Das flächige Dämpfungsmaterial sollte daher zur Realisierung eines Kuhschwanzfilters keine Öffnungen aufweisen, durch die Schall unbedämpft abgestrahlt werden könnte. Dadurch wird eine Pegelabsenkung für hohe Frequenzen erreicht, die aber bei höheren Frequenzen einen konstanten Wert erreicht statt - wie bei einem Tiefpass - immer weiter abzufallen. Dieses Verhalten entspricht dem eines Kuhschwanz- oder Shelvingfilters mit Tiefpassfunktion.

Fig. 2 zeigt eine Schnittansicht der erfindungsgemäßen Akustikeinheit mit Ohrpolster P, wobei vor dem an einer Schallwand SW montierten Lautsprecher eine flächige, akustisch wirksame Dämpfung DD derart angebracht ist, dass ein Ringspalt AG entsteht. Die Dämpfung DD kann - beispielsweise mittels eines mechanischen Stützelements mit Stegen oder Beinen (nicht in Fig. 2 dargestellt) - an der Schallwand, am Gehäuse oder im Ohrpolster befestigt sein, wobei diese mechanischen Stützelemente den ansonsten umlaufenden Ringspalt AG unterbrechen können. Die Dämpfung DD und das Befestigungselement bilden ein akustisches Dämpfungselement. Die Stützelemente bedecken nur einen geringen Teil des Umfangs des Dämpfungselements (z. B. etwa 3%-7%, höchstens 10-15%,), so dass der Ringspalt im Wesentlichen offen ist. In anderen Ausführungsformen können die Stützelemente einen größeren Teil des Umfangs bedecken oder innen liegen, z. B. bei einem Ringwandler. Das innenliegende Stützelement kann im Fall des Ringwandlers auch als geschlossener Zylinder ausgeführt sein.

Die Dämpfung DD zusammen mit dem Ringspalt AG bildet ein passives Shelvingfilter, wie oben erläutert. Dabei können durch verschiedene mechanische Eigenschaften die Filterparameter des passiven Shelvingfilters, wie zum Beispiel die Grenzfrequenz und die Pegelabsenkung, eingestellt und modifiziert werden. Insbesondere werden die Filterparameter des Shelvingfilters beeinflusst durch die Größe bzw. den Durchmesser der flächigen Dämpfung DD relativ zum Durchmesser des Wandlers, den Abstand der flächigen Dämpfung DD zur Membran des Wandlers sowie die akustische Impedanz bzw. den spezifischen akustischen Widerstand des Dämpfungsmaterials. Dabei kann der Abstand beispielsweise je nach dem gewünschten Effekt im Bereich von 0.1 mm bis 20 mm liegen, wobei sich in vielen Anwendungsfällen (frequenzbedingt und um die Bauhöhe gering zu halten) Werte zwischen z. B. 1 mm und 5 mm ergeben. Für den spezifischen akustischen Widerstand kann der Wert beispielsweise im Bereich 50-2000 Ns/m³ liegen. Der Durchmesser des Dämpfungselements sollte zwischen 50% und 200% des Durchmessers des Schallwandlers bzw. der Abstrahlfläche betragen.

Da das erfindungsgemäße Shelvingfilter eine Tiefpassfunktion aufweist und außerdem einen Berührungsschutz für die Membran darstellt, kann auf den konventionellen Berührungsschutz gemäß Fig. 1 verzichtet werden. Es ist jedoch möglich, beide Filter miteinander zu kombinieren.

Fig. 3 zeigt einen Schnitt durch eine Akustikeinheit (links im Detail, rechts im Prinzip), wobei die flächige Dämpfung DD mit einem Abstand d vor der Schallwand SW angebracht ist, in der der Schallwandler W angeordnet ist. Ein im Wesentlichen umlaufender Ringspalt AG, der durch (in diesem Beispiel drei über den Umfang verteilte) dünne Stege ST zur Befestigung der Dämpfung DD unterbrochen ist, lässt vor allem die tiefen Frequenzen passieren, da für diese die Schallquelle klein gegenüber der Wellenlänge ist. Sobald die halbe Wellenlänge der abgestrahlten Frequenzen kleiner wird als der Durchmesser der Membran der Schallquelle, tritt eine Bündelung auf. Ab dieser Frequenz und für höhere Frequenzen kann das Dämpfungselement Einfluss auf den Pegel nehmen. Durch die Dimensionierung des Dämpfungselements DD können somit Grenzfrequenz und Pegel eingestellt werden. Da das Dämpfungselement DD einen definierten spezifischen akustischen Widerstand hat, wird dieser Pegel gleichmäßig bedämpft und nicht kontinuierlich abgesenkt. Es entsteht somit kein Tiefpassfilter, sondern ein Shelvingfilter.

Fig. 4 zeigt exemplarisch Frequenzgänge des Akustikmoduls eines bestimmten Kopfhörers (Sennheiser HD 800 S) mit der erfindungsgemäßen Akustikeinheit in zwei verschiedenen Varianten, die sich durch den Abstand der flächigen Dämpfung zum Wandler bzw. zur Schallwand unterscheiden. Das Material bzw. dessen spezifischer akustischer Widerstand und die Größe der Dämpfungsfläche sowie die Größe des Wandlers sind in beiden Fällen gleich: die Dämpfung ist eine Scheibe mit 54 mm Durchmesser und einem Widerstand von 300 Ns/m³, wobei der Wandler einen Durchmesser von 56 mm hat. Bei der ersten erfindungsgemäßen Variante entsprechend der Kurve f₂ hat das Dämpfungselement DD einen Abstand von 5 mm zum Schallwandler, während es bei einer zweiten erfindungsgemäßen Variante entsprechend der Kurve f₃ einen Abstand von 2 mm zum Schallwandler hat. Zum Vergleich ist ein Frequenzgang f₁ ohne erfindungsgemäßes Filter dargestellt. Die Frequenzgänge beider erfindungsgemäßen Varianten f₂, f₃ liegen ab ca. 200-300 Hz und bis zum oberen Ende des hörbaren Bereichs bei ca. 20 kHz durchgängig unterhalb der Werte f₁ des herkömmlichen Akustikmoduls. Die Parameter der Shelvingfilter sind so gewählt, dass ab ca. 4 kHz deutliche Unterschiede zu sehen sind. In der ersten Kurve f₂ werden eine erste Spitze, die in f₁ bei ca. 5,3 kHz zu sehen ist, sowie alle Werte oberhalb von ca. 8 kHz deutlich gedämpft. Die zweite Kurve f₃ liegt überwiegend noch unterhalb der ersten Kurve f₂, wobei praktisch alle Werte zwischen 4 kHz und 20 kHz deutlich um ca. 2-5 dB gegenüber f₁ gedämpft werden. Die gleichmäßige Dämpfung der hohen Frequenzen führt dazu, dass der Nutzer die Lautstärke etwas erhöhen wird. Dabei wird die gesamte Kurve f₂ bzw. f₃ nach oben verschoben, ohne dass sich ihr Verlauf ändert. Im Ergebnis liegt der Frequenzgang der erfindungsgemäßen Anordnung bei den tiefen Frequenzen, in diesem Beispiel zumindest im gesamten Bereich unterhalb von ca. 4 kHz, über dem ursprünglichen Frequenzgang f₁. Dadurch wird der relative energetische Anteil der tiefen Frequenzen unterhalb von 4 kHz erhöht und es entsteht der Eindruck einer verstärkten Basswiedergabe.

Während in Fig. 4 absolute Frequenzgänge eines HD 800 S Akustikmoduls dargestellt sind, zeigen die Figuren 5 und 6 relative Frequenzgänge, d.h. im Prinzip die Differenzen f₂' = f₂ - f₁ bzw. f₃' = f₃ - f₁ zum ungefilterten Wandler. Dabei wird der Einfluss deutlicher erkennbar, den der Abstand (und somit die Breite des Ringspalts) bzw. die Größe und das Material der Filterscheibe auf den Frequenzverlauf des Filters haben. Die übrigen Parameter sind wie oben beschrieben. Alle Messungen wurden auf demselben flat-plate Akustikkoppler durchgeführt. Kleine Abweichungen, z. B. unterhalb von 2 kHz, ergeben sich dabei durch Messungenauigkeiten.

In Fig. 5 ist die Pegelabsenkung durch eine Scheibe mit einem Durchmesser von 54 mm aus einem Dämpfungsmaterial mit 300 Ns/m³ bei verschiedenen Abständen dargestellt, nämlich 2 mm in der Kurve fz` und 5 mm in der Kurve f₃', wie in Fig. 4. Wie zu erkennen ist, verlaufen die beiden Kurven bis ca. 3 kHz fast identisch. Oberhalb von 3 kHz führt der breitere Ringspalt bei der Kurve f₃' zu einer noch stärkeren Absenkung der Frequenzen. Während bei f₃' (d. h. mit 5 mm Abstand) bereits ab 3 kHz eine Pegelabsenkung zu bemerken ist, tritt bei f₂' (d. h. mit 2 mm Abstand) ein deutlicher Effekt erst ab 8 kHz auf.

Fig. 6 zeigt Messungen eines Kopfhöreraufbaus gemäß Fig. 4, wobei die Kurven die relative Pegelabsenkung bezogen auf einen unbedämpften Kopfhörer zeigen. In diesem Aufbau jedoch besteht die Scheibe mit einem Durchmesser von 42 mm (75% des Durchmessers des Wandlers) aus einem Dämpfungsmaterial mit 80 Ns/m³. Die Abstände sind wieder dieselben wie oben, nämlich 2 mm bei f₄' und 5 mm bei f₅'. Hier verlaufen die beiden Kurven bis ca. 4 kHz praktisch identisch und liegen, auch bei höheren Frequenzen, insgesamt näher beisammen. Oberhalb von 4 kHz und im gesamten wichtigen Bereich bis ca. 15 kHz liegt die Kurve f₅' des 5 mm breiten Ringspalts um ca. 0.5 - 1 dB unterhalb der Kurve f₄' des 2 mm breiten Ringspalts. Aus Fig. 6 lässt sich ablesen, dass sich bei einem geringeren Durchmesser des Dämpfungselements der Abstand zur Schallwand weniger auswirkt. Dagegen liegt der geringe Unterschied zwischen den beiden Kurven im Bereich über 4 kHz am geringeren spezifischen akustischen Widerstand des Dämpfungsmaterials. Mit dieser Variante können gezielt die Frequenzen oberhalb von 4 kHz im Pegel abgesenkt werden, was vom Nutzer als Anstieg in den mittleren und tiefen Frequenzen wahrgenommen wird. Somit kann der Fachmann durch geeignete Wahl des Dämpfungsmaterials sowie der Größe und des Abstandes des Dämpfungselements vom Wandler sowohl die Grenzfrequenz als auch den Wert der Pegelabsenkung des Shelvingfilters beeinflussen.

In Fig. 7 sind Frequenzgänge eines Kopfhörers (am Beispiel des Sennheiser HD 560S) mit der erfindungsgemäßen Akustikeinheit und mit konventioneller Akustikeinheit dargestellt. Die Kurve f₁" entspricht dabei der konventionellen Akustikeinheit, während die Kurve f₂" einer erfindungsgemäßen Akustikeinheit entspricht. Für diese Messung wurde eine Dämpfungsscheibe gewählt, deren Durchmesser größer ist als der Durchmesser des Wandlers selbst. Wie aus der Differenz der Kurven zu erkennen ist, wird der Frequenzgang der Akustikeinheit durch das erfindungsgemäße Shelvingfilter in diesem Beispiel oberhalb von ca. 100 Hz bedämpft. Somit lässt sich durch entsprechende Verstärkung eine wahrgenommene Anhebung der Frequenzen unterhalb von ca. 100 Hz im Frequenzgang des Kopfhörers erreichen.

Um die Charakteristik des Shelvingfilters im Gegensatz zu Hochpass- oder Tiefpassfiltern zu erläutern, sind die Frequenzgänge verschiedener Filtertypen in Fig. 8 idealisiert dargestellt. So weist der Frequenzgang FH eines Hochpassfilters einen Bereich HP₁ auf, der bei niedrigen Frequenzen im Wesentlichen monoton steigt und der dann bei einer Grenzfrequenz f_{G,HP} in einen Bereich HP₂ übergeht, der im Wesentlichen konstant ist. Dagegen weist der Frequenzgang FT eines Tiefpassfilters einen Bereich TP₁ auf, der bei niedrigen Frequenzen im Wesentlichen konstant ist und der dann bei einer Grenzfrequenz f_{G,TP} in einen Bereich TP₂ übergeht, der im Wesentlichen monoton fällt. Shelvingfilter oder Kuhschwanzfilter dagegen weisen in ihrem Frequenzgang FS einen ersten im Wesentlichen konstanten Bereich S₁ bei niedrigen Frequenzen, einen zweiten Bereich S₂ bei mittleren Frequenzen, der monoton fällt (oder, alternativ, monoton steigt), und einen dritten im Wesentlichen konstanten Bereich S₃ bei hohen Frequenzen auf. Somit lassen Shelvingfilter Frequenzen des gesamten hörbaren Bereichs passieren, wobei aber die Verstärkung bzw. Dämpfung im ersten Bereich S₁ eine andere ist als im dritten Bereich S₃.

Außerdem sind noch Bandpassfilter, Bandsperren oder Kerbfilter (notch filter) üblich (hier nicht dargestellt). Diese weisen die geringste oder höchste Dämpfung bzw. die größte oder kleinste Verstärkung in einem bestimmten mittleren Frequenzbereich auf. Im Gegensatz zu diesen haben Shelvingfilter kein Maximum oder Minimum im mittleren Bereich S₂. Bei Shelvingfiltern, deren mittlerer Bereich S₂ abfällt, wie im Beispiel in Fig. 8, spricht man von einer Tiefpassfunktion, während solche mit ansteigendem mittlerem Bereich S₂ als Shelvingfilter mit einer Hochpassfunktion bezeichnet werden. Da Fig. 8 nur das Prinzip verschiedener Filter erläutert, sind keine Verstärkungs- bzw. Dämpfungswerte auf der Hochachse angegeben. Außerdem wurden die Kurven in vertikaler Richtung verteilt, um sie besser sichtbar zu machen. Typischerweise wären z.B. die konstanten Bereiche TP₁ des Tiefpassfilters und HP₂ des Hochpassfilters auf derselben Höhe angeordnet.

Fig. 9 zeigt einen bekannten Ringwandler 90 mit einer ringförmigen Membran 91 und einem Chassis 92, das einen inneren Rand 931 und einen äußeren Rand 932 aufweist. Die Membran 91 ist an beiden Rändern 931, 932 des Chassis befestigt und wird durch eine Schwingspule 94 im Magnetfeld eines ringförmigen Magneten 95 angetrieben. Das Befestigungselement ST für das akustische Dämpfungselement DD (hier nicht dargestellt) kann an der Schallwand SW oder direkt am Ringwandler 90 befestigt sein. In letzterem Fall kann es beispielsweise am äußeren und/oder am inneren Rand 931, 932 des Chassis 92 des Ringwandlers befestigt sein. In einer Ausführungsform kann das akustische Dämpfungselement ringförmig sein, so wie die Membran 91. Ein solches ringförmiges Dämpfungselement kann aber auch bei üblichen kreisrunden Wandlern Verwendung finden, wenn der durch die mittlere Öffnung entstehende besondere Effekt gewünscht ist. Dabei kann im mittleren Bereich der Dämpfungsscheibe auch ein anderes Dämpfungsmaterial mit einer anderen, z. B. geringeren akustischen Impedanz platziert werden. Der Effekt besteht in beiden Fällen darin, dass den höheren Frequenzen wieder eine andere, z. B. geringere akustische Impedanz entgegengesetzt wird. Somit können diese das mechanische Filter leichter passieren, so dass z. B. eine Bandsperre realisiert werden kann. Der Pegel und der Verlauf der Pegelanhebung bei höheren Frequenzen lässt sich, zusätzlich zu den oben genannten Parametern, in gewissen Grenzen auch über die Größe des mittleren Bereichs einstellen. Fig. 10 zeigt ein Beispiel für einen Frequenzgang, bei dem insbesondere die Frequenzen zwischen 2 kHz und 8 kHz stärker und darüber liegende Frequenzen weniger stark bedämpft werden.

Die Erfindung kann allgemein für Geräte mit einem oder mehreren Schallwandlern zur akustischen Audiowiedergabe verwendet werden, so wie beispielsweise für verbesserte Kopfhörer. Insbesondere ist die Erfindung vorteilhaft für passive Kopfhörer ohne eigene Energieversorgung, weil die Filterung rein mechanisch erfolgt und keine elektronische Signalverarbeitung nötig ist.

## Patentansprüche

1. Akustisches Dämpfungselement mit
- einem flächigen, akustisch wirksamen Dämpfungsmaterial (DD); und
- einem Befestigungselement zum Befestigen des flächigen, akustisch wirksamen Dämpfungsmaterials (DD) vor einer Abstrahlfläche eines Schallwandlers (W) derart, dass gegenüber der Abstrahlfläche ein im Wesentlichen umlaufender Spalt (AG) entsteht, dessen Breite (d) geringer ist als der Durchmesser der Abstrahlfläche des Schallwandlers.

2. Akustisches Dämpfungselement nach Anspruch 1, wobei das flächige, akustisch wirksame Dämpfungsmaterial eine geschlossene Fläche ohne Öffnungen aufweist.

3. Akustisches Dämpfungselement nach Anspruch 1 oder 2, wobei das Befestigungselement geeignet ist, das akustisch wirksame Dämpfungsmaterial in einem Abstand zwischen 0.1 mm und 20 mm vor der Abstrahlfläche des Schallwandlers zu platzieren.

4. Akustisches Dämpfungselement nach Anspruch 3, wobei das Befestigungselement geeignet ist, das akustisch wirksame Dämpfungsmaterial in einem Abstand zwischen 1 mm und 5 mm vor der Abstrahlfläche des Schallwandlers zu platzieren.

5. Akustisches Dämpfungselement nach einem der Ansprüche 1-4, wobei das flächige, akustisch wirksame Dämpfungsmaterial einen spezifischen akustischen Widerstand von 50-2000 Ns/m³ aufweist.

6. Akustisches Dämpfungselement nach einem der Ansprüche 1-5, wobei das akustische Dämpfungselement einen Durchmesser hat, der zwischen 50% und 200% des Durchmessers des Schallwandlers beträgt.

7. Akustisches Dämpfungselement nach einem der Ansprüche 1-6, wobei das akustische Dämpfungselement als akustisches Shelvingfilter wirkt.

8. Akustisches Dämpfungselement nach Anspruch 1, das eine ringförmige Fläche aus einem akustisch wirksamen Dämpfungsmaterial mit einem ersten spezifischen akustischen Widerstand und einen mittleren Bereich aufweist, wobei der mittlere Bereich entweder aus einem akustisch wirksamen Dämpfungsmaterial mit einem zweiten, anderen spezifischen akustischen Widerstand besteht oder offen ist, und wobei das akustische Dämpfungselement als mechanische Bandsperre wirkt.

9. Kopfhörer mit mindestens einer Ohrmuschel, wobei die Ohrmuschel enthält:
- einen Schallwandler (W) mit einer Membran; und
- ein akustisches Dämpfungselement nach einem der Ansprüche 1-8;
- wobei das flächige, akustisch wirksame Dämpfungsmaterial (DD) derart vor der Membran des Schallwandlers angeordnet ist, dass sich zwischen der Membran und dem Dämpfungsmaterial (DD) ein Spalt (AG) befindet, dessen Breite geringer ist als der Durchmesser der Membran.

10. Kopfhörer nach Anspruch 9, wobei der Spalt (AG) im Wesentlichen umlaufend ist und nur unterbrochen wird durch Beine oder Stege (ST) des Befestigungselements für das akustische Dämpfungselement.

11. Kopfhörer nach Anspruch 10, wobei der umlaufende Spalt (AG) mindestens 90% des Umfangs des Befestigungselements ausmacht und die Beine oder Stege (ST) höchstens 10%.

12. Kopfhörer nach Anspruch 9, wobei der Spalt (AG) im Wesentlichen umlaufend ist und wobei der Schallwandler (W) ein Ringwandler ist, der ein Chassis mit einem inneren und einem äußeren Rand aufweist, und das Befestigungselement für das akustische Dämpfungselement am inneren Rand des Chassis des Ringwandlers befestigt ist.
